# EUROPÄISCHE PATENTSCHRIFT

(11) **EP 1 769 937 B1**
(45) Veröffentlichungstag und Bekanntmachung des Hinweises auf die Patenterteilung: **27.06.2012**
(21) Anmeldenummer: 06120166.1
(22) Anmeldetag: 06.09.2006
(51) Int. Cl.: B42B 4/00, B42C 1/12

(54) **Heftvorrichtung mit vertikal verschiebbarem Heftkopf**
Stapling device with a vertically adjustable stapling head
Agrafeuse pourvue d'une tête d'agrafage réglable en hauteur

(30) Priorität: 29.09.2005 DE 102005046683
(43) Veröffentlichungstag der Anmeldung: 04.04.2007
(73) Patentinhaber: Heidelberger Druckmaschinen Aktiengesellschaft, 69115 Heidelberg (DE)
(72) Erfinder: Brünner, Torsten, 04451 Borsdorf (DE); Tischer, Siegmar, 04451 Borsdorf (DE)

(56) Entgegenhaltungen:
- GB-A- 388 917
- US-A- 3 708 160
- US-A- 3 899 165
- US-A- 4 537 342

## Beschreibung

Die Erfindung betrifft eine Heftvorrichtung zur Herstellung von Druckerzeugnissen, insbesondere in einem Sammelhefter, gemäß dem Oberbegriff von Anspruch 1.

Vorrichtungen zum Heften von gefalzten Signaturen bzw. Druckprodukten sind typischerweise in so genannten Sammelheftern oder Sammelheftmaschinen vorgesehen. Derartige Sammelhefter, welche gefalzte Druckprodukte vereinzeln, auf einer Transporteinrichtung, wie beispielsweise einer Transportkette oder dergleichen, ablegen, sammeln und zusammentragen und sie sodann einer Heftstation und anschließend gegebenenfalls einer Weiterverarbeitungseinheit, wie einer Randschneideinrichtung, einer Auslage oder dergleichen, zuführen, sind bekannt.

Beispielsweise offenbart das Dokument EP 0 916 514 A1 einen typischen Sammelhefter mit einer vorderen und einer hinteren Sammelkette als Transporteinrichtung. Von Falzbogenanlegern werden einzelne Falzbogen oder gefalzte Signaturen aus Stapeln vereinzelt, geöffnet und auf die Sammelketten abgelegt. Zwischen den Sammelketten ist eine Führungsleiste angeordnet, deren oberer Abschnitt schneidenförmig ausgebildet ist und deren Gratlinie die Transport- und Heftlinie festlegt. Zusammen mit der Führungsleiste bilden die Sammelketten eine im Wesentlichen dachförmige Auflage, auf der die Falzbogen oder gefalzte Signaturen rittlings transportiert werden. Um die auf die Sammelketten abgelegten Falzbogen auch bei hoher Transportgeschwindigkeit sicher zu erfassen und gleichmäßig zu belasten, laufen die Sammelketten bzw. deren Mitnehmer vor und hinter der Führungsleiste, so dass ein abgelegter Falzbogen gleichzeitig an beiden Schenkeln erfasst wird. Die von den Mitnehmern erfassten Falzbogen werden durch die vordere und die hintere Sammelkette bis zu einer Heftstation transportiert, in der aufeinander liegende Falzbogen oder einer Anzahl von gefalzten Signaturen im Falz mit Hilfe einer Klammer, insbesondere einer Drahtklammer, geheftet werden. Hierzu dienen oberhalb der Sammelkette angeordnete Heftköpfe und zwischen den Sammelketten anstelle der Führungsleiste angeordnete Klinscherkästen, welche die freien Enden der von den Heftköpfen durch die Falzbogen gestochenen Klammern umbiegen. Danach werden die gehefteten Falzbogen oder gefalzten Signaturen von wenigstens einer der Sammelketten zur Weiterverarbeitung, beispielsweise für einen Randbeschnitt, oder zur Auslage weiterbefördert.

Durch den zunehmenden Grad der Individualisierung von Druckprodukten, dem so genannten "selective binding", bei dem in Abhängigkeit des Empfängers unterschiedlich umfangreiche und unterschiedlich viele Signaturen zusammengesammelt werden, wird eine möglichst rasche Anpassungsfähigkeit des Sammelhefters und damit der Heftvorrichtung an eine häufig wechselnde Produktdicke immer wichtiger.

Bislang finden in Sammelheftmaschinen daher verstellbare Einrichtungen zum Führen von gesammelten Druckprodukten Anwendung. Bei Maschinen mit durchgehenden Sammelketten, wie verschiedene gängige Sammelhefter bekannter Hersteller, ist sowohl die Vorderkette als auch die Hinterkette jeweils in ihrer Höhe, insbesondere in Abhängigkeit der Produktstärke, verstellbar. Typische eingesetzte Führungselemente können dabei zum Beispiel die Druckprodukte von oben gegenüber der Blechbahn abstützen, verhindern jedoch nur bedingt ein Abkippen oder ein Anstoßen der vorlaufenden Druckproduktkanten oder kleiner innenliegender Kanten, beispielsweise von eingelegten Karten. Bei diversen Druckprodukten kann es in der Folge zu Störungen in Ein- und Auslauf des Heftbereichs durch Stopper, Fehlbogen oder dergleichen kommen, so dass häufig Stillstandzeiten der Sammelheftmaschine resultieren. Bei durchgehenden Transporteinrichtungen, insbesondere Sammelketten, ist es darüber hinaus notwendig, eine höhenverstellbare Kettenführung vorzusehen. Eine Auslenkung der Sammelkette führt aber häufig zu erhöhtem Verschleiß oder Antriebsproblemen. Im Allgemeinen sollte zudem die Vorderkette der Transporteinrichtung auf einfache Weise entfernbar oder abnehmbar vom Rest der Maschine sein, damit der Heftbereich dem Bediener auf bequeme Art im Bedarfsfall zugänglich ist, was durch eine höhenverstellbare Kettenführung erschwert wird. Eine derartige Vorrichtung ist zum Beispiel aus der europäischen Patentanmeldung EP 1 419 898 A1 bekannt.

Eine weitere gattungsgemäße Vorrichtung ist aus der europäischen Patentanmeldung EP 1 273 460 A2 bekannt. Auch hier stellt sich das Problem der Führung der Signaturen auf der Transportstrecke eines Sammelhefters im Bereich der Heftstation. Hier wird das Problem durch ein Führungselement zum Abstützen der Anzahl von gefalzten Signaturen auf dem Transport durch den Einlaufbereich und/oder durch den Auslaufbereich.

Das Dokument US 3 899 165 A offenbart eine Heftvorrichtung mit einem Heftkopf und einer Schwinge zur Höhenverstellung des Heftkopfes.

Aber bei mehreren von den genannten Vorrichtungen aus dem Stand der Technik ist die Anpassung der Heftvorrichtung auf die Produktdicke aufwendig und störanfällig. Es wäre daher wünschenswert, eine Heftvorrichtung in einem Sammelhefter zur Verfügung zu haben mit der eine einfache und vorteilhafterweise automatische Anpassung an die Produktdicke möglich ist, die auch weniger störanfällig ist.

Diese Aufgabe wird mit einer Heftvorrichtung mit den Merkmalen des kennzeichnenden Teils von Anspruch 1 gelöst. Weitere Merkmale ergeben sich aus den Unteransprüchen.

Demgemäß handelt es sich bei der Erfindung um eine Heftvorrichtung zur Herstellung von Druckerzeugnissen insbesondere in einem Sammelhefter, wobei die Heftvorrichtung einen Heftschlitten umfasst, sowie wenigstens einen Heftkopf zum Formen und Eintreiben einer Heftklammer in einen Stapel von Signaturen, sowie einen Klinscherkasten zum Schließen der durch die Signaturen getriebene Heftklammer, wobei die Heftvorrichtung Stellmittel umfasst, zur vertikalen Verschiebung des Heftkopfes, zur Anpassung der Heftvorrichtung an die Dicke des Stapels von Signaturen. Die Signaturen werden dabei auf der Transportebene nicht zur Höhenanpassung vertikal bewegt, sondern die horizontale Lage der Signaturen bleibt stets erhalten . Stattdessen wird in Abhängigkeit der Produktdicke das Niveau der Heftköpfe verschoben. Auf diese Weise bleibt der Transport der Signaturen auch im Bereich der Heftköpfe vergleichsweise ruhig, wodurch auf Grund der hohen, typischen Betriebsgeschwindigkeiten solcher gattungsgemäßen Sammelhefter die Störanfälligkeit reduziert wird. Vorteilhafterweise umfasst die Heftvorrichtung zwei oder mehr Heftköpfe.

Gemäß der Erfindung umfassen die Stellmittel eine erste Schwinge zur Höhenverstellung des Heftkopfes und eine zweite Schwinge zur Steuerung der Bewegungsabläufe des Heftkopfes, insbesondere dem Formen und Eintreiben der Heftklammer in den Stapel von Signaturen, wobei erste Schwinge und zweite Schwinge miteinander gekoppelt sind. Um eine Höhenanpassung möglich zu machen muss einerseits die Höhenlage der Unterseite des Heftkopfes an die Produktdicke angepasst werden, damit das Eintreiben auch tatsächlich an der richtigen Position beginnt bzw. die Heftklammer auch den Umbieger im Klinscherkasten ordnungsgemäß erreicht. Andererseits müssen auch die Steuermittel, aus denen sich die Bewegungsabläufe innerhalb des Heftkopfs ableiten auf die geänderte Höhenlage des Heftkopfs eingestellt werden. Gemäß der Erfindung erfolgt dies besonders einfach durch die Kopplung zwischen den beiden Schwingen, so dass durch einen einzigen Verstellmechanismus, etwa eine Stellschraube oder ein Stellmotor gleichzeitig alle erforderlichen Höhenverstellungen durchführbar sind.

In vorteilhafter Weiterbildung der erfindungsgemäßen Heftvorrichtung ist die erste Schwinge am anderen Ende in dem gemeinsamen Schwenkpunkt gelagert und die zweite Schwinge weist wenigstens eine Kurvenrolle auf die in einer Kurvenbahn einer um einen Drehpunkt drehbar gelagerten Kurvenscheibe geführt wird, womit die Bewegungsabläufe des Heftkopfes erzeugbar sind, wobei der Schwenkpunkt innerhalb des durch die Kurvenbahn erzeugten Schwenkbereichs der wenigstens einen Kurvenrolle befindet. Besonders vorteilhafterweise liegen der Drehpunkt der Kurvenscheibe und der Schwenkpunkt auf der gleichen Achse.

Bevorzugte Ausführungsformen der erfindungsgemäßen Vorrichtung werden im Folgenden unter Bezugnahme auf die Zeichnungen näher beschrieben. Die Figuren zeigen in schematischer Darstellung:
- Fig. 1: eine erste Ausführungsform der erfindungsgemäßen Vorrichtung,
- Fig. 2: eine zweite Ausführungsform der erfindungsgemäßen Vorrichtung.

Die in den Fig. 1 und 2 dargestellten Ausführungsformen der erfindungsgemäßen Heftvorrichtung 100 beschränken sich auf die Darstellung und Beschreibung von erfindungswesentlichen Details. Weitere für den Betrieb der Heftvorrichtung erforderlichen Elemente, wie Führung, Steuerung, Antriebe, Befestigungsmittel usw., die sich insbesondere auch nicht vom Stand der Technik unterscheiden oder dem entlehnt sind, werden nicht weiter beschrieben und / oder zur Verdeutlichung weggelassen. Insbesondere wird lediglich ein Schieber 33 gezeigt für die Steuerung der Bewegungsabläufe im Heftkopf obwohl typischerweise dazu ein Treiberschieber und ein Umbiegerschieber verwendet werden.

Auf eine nicht gezeigte, dem Fachmann aber auch aus dem oben angegebenen Stand der Technik bekannte Sammelkette werden in bekannter Weise einzelne Signaturen 1 übereinander zu sattelförmigen Stapeln 2 gesammelt und an eine Heftvorrichtung 100 übergeben, dort geheftet und anschließend an den drei offenen Seiten beschnitten. Durch die Heftvorrichtung 100 wird der Signaturenstapel 2 auf einem Heftschlitten 10 befördert. Seitlich werden die Signaturenstapel 2 von Leitblechen 5 unterstützt. Unterhalb der Signaturenstapel 2 ist wenigstens ein Klinscherkasten 15 angeordnet, der fest mit dem Heftschlitten 10 verbunden ist und der Umbieger umfasst, die die von dem wenigstens einen Heftkopf 30 durch den Signaturenstapel 2 eingetriebene Heftklammer zusammen biegt und damit ein fast fertiges Druckerzeugnis herstellt. Die Anzahl der Heftköpfe 30 und damit auch die Anzahl der Klinscherkästen 15 hängt typischerweise von dem Leistungsbereich des Sammelhefters ab und so sind zwei oder mehr Heftköpfe 30 üblich.

Der Heftschlitten 10 ist einerseits in einer Heftschlittenführung 13 für die Bewegung in Transportrichtung der Signaturen 1 beweglich gelagert und wird von einem Einzelantrieb oder einem gemeinsamen Antrieb, etwa von einer Königswelle angetrieben. Andererseits ist der Heftschlitten 10 über eine Heftschlittenkoppel 25 mit der Heftkopfaufnahmeleiste 35 verbunden, derart, dass die Bewegung des Heftschlittens in Transportrichtung der Signaturen 1 auf die Heftkopfaufnahmeleiste 35 übertragen wird. An der Heftkopfaufnahmeleiste 35 sind der wenigstens eine Heftkopf 30 angeordnet. Auf diese Weise wird der wenigstens ein Heftkopf 30 mit in Transportrichtung des Signaturenstapels 2 mitbewegt, derart, dass es keine Relativgeschwindigkeit in Transportrichtung zwischen Heftkopf 30 und dem Signaturenstapel 2 beim Eintreiben der Heftklammer in den Signaturenstapel 2 gibt.

Dazu ist die Heftkopfaufnahmeleiste 35 in einer Heftkopfaufnahmeleistenhorizontalführung 40 geführt, wobei die Heftkopfaufnahmeleistenhorizontalführung 40 ihrerseits in einer Heftkopfaufnahmeleistenvertikalführung 42 geführt ist, so dass die Heftkopfaufnahmeleistenhorizontalführung 40 mitsamt dem wenigstens einen Heftkopf 30 in der Vertikalen relativ zu dem wenigstens einen Klinscherkasten 15 und damit auch der Unterseite des Signaturenstapels 2 verschoben werden kann, um eine Einstellung auf unterschiedliche Produktdicken des Signaturenstapels 2 vornehmen zu können. Der Klinscherkasten 15 bleibt dagegen während des gesamten Bewegungsablaufs auf der gleichen Ebene.

Die Bewegungsabläufe innerhalb des Heftkopfs 30, insbesondere das Formen und das Eintreiben der Heftklammer, aber auch der Drahtvorschub usw. leiten sich wenigstens von einem Schieber 33 ab der Teil des Heftkopfs 30 ist und der seinerseits durch eine Führung auf einer Heftkopfantriebsleiste 60 angetrieben und gesteuert wird. Die Heftkopfantriebsleiste 60 ist ihrerseits in einer Heftkopfantriebsleistenvertikalführung 62 geführt, so dass auch die Heftkopfantriebsleiste 60 mitsamt des Schiebers 33 in der Vertikalen relativ zu dem wenigstens einen Klinscherkasten 15 und damit auch der Unterseite des Signaturenstapels 2 verschoben werden kann. Die Heftkopfantriebsleiste 60 wird aber auch im normalen Betrieb auf und ab bewegt, um den wenigstens einen Schieber 33 im Heftkopf auf und ab zu bewegen. Die vertikale Verschiebung der Heftkopfantriebsleiste 60 erfolgt über eine zweite Koppel 56 die an der Heftkopfantriebsleiste 60 einseitig gelenkig verbunden ist andererseits mit der zweite Schwinge 55 gelenkig verbunden ist. Die zweite Schwinge 55 wird um einen Hebelpunkt 68 verschwenkt und weist am anderen Ende eine Kurvenrolle 80 auf, die auf einer Kurvenbahn 75 einer Kurvenscheibe 76 abrollt. Die Kurvenscheibe 76 dreht sich dabei um einen Drehpunkt 78 und ist ansonsten gerätefest. Von dieser Bewegung der Heftkopfantriebsleiste 60 leiten sich wiederum über die Schieberbewegung des Schiebers 33 die übrigen Bewegungsabläufe im Heftkopf 30 ab.

Die Höhenverstellung auf Grund der Änderung der Produktdicke erfolgt nun wie folgt. Die Heftkopfaufnahmeleistenvertikalführung 42 ist mit einer ersten Koppel 45 gelenkig verbunden, die ihrerseits mit einer ersten Schwinge 50 verbunden ist, die am anderen Ende an einem gerätefesten Schwenkpunkt 85 schwenkbar gelagert ist. Dabei befindet sich der Schwenkpunkt 85 in dem Schwenkbereich der Kurvenrolle 80 der zweiten Schwinge 55. Besonders vorteilhaft liegen der Schwenkpunkt 85 der ersten Schwinge 50 und der Drehpunkt 78 der Kurvenscheibe 76 auf der gleichen Achse.

Die erste Schwinge 50 weist eine Schwingenkoppel 66 auf, die z.B. einseitig starr mit der ersten Schwinge, z.B. rechtwinklig verbunden ist und anderseits mit der zweiten Schwinge 55 in deren Hebelpunkt 68 gelenkig verbunden ist. Dieser Hebelpunkt lässt sich durch eine Spindel 65 vertikal verschieben, etwa durch einen Spindeltrieb, z.B. ein Handrad. In einem bevorzugten Ausführungsbeispiel hat die Schwingenkoppel 66 die Länge Null, so dass also die Schwinge 50 mit der Schwinge 55 gemeinsam in dem Hebelpunkt 68 miteinander gekoppelt ist.

Alternativ ist es denkbar, dass die vertikale Verschiebung des Hebelpunktes 68 durch einen Antrieb 70, etwa einen Linearmotor bewirkt wird, oder dass dieser Antrieb auch an einem anderen Punkt mit den beiden gekoppelten Schwingen 50, 55 verbunden ist. Offensichtlich kann die Spindel 65 auch in einer von Vertikalen abweichenden Einbaulage angeordnet sein, wenn dem entsprechende die übrigen Stellmittel angepasst werden. Vorteilhafterweise kann auch eine Steuerung 90 vorgesehen sein, die den Antrieb 70 automatisch so antreibt, um die gewünschte Höhenverstellung von Heftkopf 30 und der Heftkopfantriebsleiste 60 durchzuführen.

Wird nun beispielsweise die Spindel 65 derartig betätigt, dass der Hebelpunkt 68 angehoben wird, verschwenken die erste Schwinge 50 und durch die Kopplung 66 zwischen erster Schwinge 50 und zweiter Schwinge 55 auch die zweite Schwinge 55 um den gemeinsamen Schwenkpunkt 85. Dadurch kann die gewünschte Höhenverstellung rasch und in einfacher Weise erfolgen, ohne dass weitere Einstellungen vorgenommen werden müssen.

In Fig. 2 ist eine weitere Ausführungsform der erfindungsgemäßen Vorrichtung dargestellt, die einen Spezialfall der ersten Ausführungsform von Fig. 1 darstellt. Hierbei sind die Schwinge 50 und die erste Koppel 45 einstückig ausgeführt und in einer Vertikalführung 79 geführt. Nun wird beim vertikalen Verschieben des Schiebers 77 durch die Rändelschraube 70 gleichzeitig die Heftkopfaufnahmeleistenhorizontalführung 40 und der Drehpunkt 78 der Kurvenscheibe 76 mit verschoben, sowie wie im ersten Ausführungsbeispiel natürlich auch die zweite Schwinge 55 mit den damit verbunden Teilen. Allerdings erfolgt die Verschiebung nun nicht mehr auf einer Kreisbahn mit unendlich großem Radius, also einer geraden Bahn. Dadurch wird der Einfluss auf die Kurvenbahnverschiebung bei der Dickenverstellung noch geringer.

### Bezugszeichenliste

- 1: Signatur
- 2: Stapel von Signaturen
- 5: Leitblech
- 10: Heftschlitten
- 13: Heftschlittenführung
- 15: Klinscherkasten
- 25: Heftschlittenkoppel
- 30: Heftkopf
- 33: Schieber
- 35: Heftkopfaufnahmeleiste
- 40: Heftkopfaufnahmeleistenhorizontalführung
- 42: Heftkopfaufnahmeleistenvertikalführung
- 45: erste Koppel
- 50: erste Schwinge
- 55: zweite Schwinge
- 56: zweite Koppel
- 60: Heftkopfantriebsleiste
- 62: Heftkopfantriebsleistenvertikalführung
- 65: Spindel
- 66: Schwingenkoppel
- 68: Hebelpunkt
- 70: Spindeltrieb
- 75: Kurvenbahn
- 76: Kurvenscheibe
- 77: Schieber
- 78: Drehpunkt
- 79: Vertikalführung
- 80: Kurvenrolle
- 85: Schwenkpunkt
- 90: Steuerung
- 100: Heftvorrichtung

## Patentansprüche

1. Heftvorrichtung (100) zur Herstellung von Druckerzeugnissen insbesondere in einem Sammelhefter, wobei die Heftvorrichtung (100) einen Heftschlitten (10) umfasst, sowie wenigstens einen Heftkopf (30) zum Formen und Eintreiben einer Heftklammer in einen Stapel (2) von Signaturen (1), sowie einen Klinscherkasten (15) zum Schließen der durch die Signaturen (1) getriebene Heftklammer, wobei die Heftvorrichtung (100) Stellmittel (45, 50, 55, 56, 65, 66, 70, 77) umfasst, zur vertikalen Verschiebung des Heftkopfes (30) zur Anpassung der Heftvorrichtung (100) an die Dicke des Stapels (2) von Signaturen (1),
wobei
die Stellmittel (45, 50, 55, 56, 65, 66, 70, 77) eine erste Schwinge (50, 77) zur Höhenverstellung des Heftkopfes (30) und eine zweiten Schwinge (55) zur Steuerung der Bewegungsabläufe des Heftkopfes (30), insbesondere dem Formen und Eintreiben der Heftklammer in den Stapel (2) von Signaturen (1), umfassen, wobei erste Schwinge (50, 77) und zweite Schwinge (55) miteinander gekoppelt sind und die zweite Schwinge (55), die um einen Hebelpunkt (68) schwingt, zur Steuerung der Bewegungsabläufe des Heftkopfes (30), insbesondere dem Formen und Eintreiben der Heftklammer in den Stapel (2) von Signaturen (1), an einem Ende an einer Heftkopfantriebsleiste (60) gelagert ist, **dadurch gekennzeichnet, dass** die erste Schwinge (50, 77) an einem Ende zur Höhenverstellung des Heftkopfes (30) an einer mit dem Heftschlitten (10) verbundenen und in einer Heftkopfaufnahmeleistenhorizontalführung geführten Heftkopfaufnahmeleiste (40) gelagert ist , wobei die Heftkopfaufnahmeleistenhorizontalfiihrung in einer Heftkopfaufnahmeleistenvertikalführung geführt ist.

2. Heftvorrichtung (100) gemäß Anspruch 1,
**dadurch gekennzeichnet, dass**
der Klinscherkasten (15) und der Heftschlitten (10) fest miteinander verbunden sind.

3. Heftvorrichtung (100) gemäß Anspruch 1,
**dadurch gekennzeichnet, dass**
die erste Schwinge (50, 77) und zweite Schwinge (55) um einen gemeinsamen Schwenkpunkt (85) verschwenkbar oder vertikal verschiebbar angeordnet sind.

4. Heftvorrichtung (100) gemäß Anspruch 3,
**dadurch gekennzeichnet, dass**
die erste Schwinge (50) am anderen Ende in dem gemeinsamen Schwenkpunkt (85) gelagert ist und die zweite Schwinge (55) wenigstens eine Kurvenrolle (80) aufweist die in einer Kurvenbahn (75) einer um einen Drehpunkt (78) drehbar gelagerten Kurvenscheibe (76) geführt wird, womit die Bewegungsabläufe des Heftkopfes (30) erzeugbar sind, wobei der Schwenkpunkt (85) innerhalb des durch die Kurvenbahn (75) erzeugten Schwenkbereichs der wenigstens einen Kurvenrolle (80) befindet.

5. Heftvorrichtung (100) gemäß Anspruch 4,
**dadurch gekennzeichnet, dass**
der Drehpunkt (78) der Kurvenscheibe (76) und der Schwenkpunkt (85) auf der gleichen Achse liegen.

6. Heftvorrichtung (100) gemäß Anspruch 1,
**dadurch gekennzeichnet, dass**
mit einem Verstellmittel (65, 70) die Lage der ersten Schwinge (50) und gleichzeitig ein Hebelpunkt (68) der zweiten Schwinge (55) verstellbar ist.

7. Heftvorrichtung (100) gemäß Anspruch 6,
**dadurch gekennzeichnet, dass**
die Heftvorrichtung (100) eine Steuerung (90) umfasst, womit mittels des Verstellmittels (65, 70) die Verstellung der ersten Schwinge (50, 77) und damit auch der zweiten Schwinge (55) automatisch in Abhängigkeit der Produktdicke des Stapels (2) von Signaturen (1) erzeugbar ist.

## Claims

1. Stitching Device (100) for producing printed products, in particular in a saddle stitcher, the stitching device (100) comprising a stitching slide (10), at least one stitching head (30) for forming the stitching wire and driving it into a stack (2) of signatures (1), and a clincher box (15) for closing the stitching wire driven through the signatures (1), the stitching device (100) comprising actuating means (45, 50, 55, 56, 65, 66, 70, 77) for vertically displacing the stitching head (30) to adapt the stitching device (100) to the thickness of the stack (2) of signatures (1),
wherein the actuating means (45, 50, 55, 56, 65, 66, 70, 77) comprise a first rocker (50, 77) for adjusting the height of the stitching head (30) and a second rocker (55) for controlling the sequence of movements of the stitching head (30), in particular the forming and driving in of the stitching wire into the stack (2) of signatures (1), the first rocker (50, 77) and the second rocker (55) being coupled to each other and the second rocker (55), which swivels about a fulcrum (68), being supported on one end on a stitching head driving bar (60) to control the sequence of movements of the stitching head (30), in particular the forming and driving in of the stitching wire into the stack (2) of signatures (1),
**characterized in**
**that** for the adjustment of the height of the stitching head (30), one end of the first rocker (50, 77) is supported on a stitching head receiving bar (40) connected to the stitching slide (10) and guided in a horizontal stitching head receiving bar guide, which is guided in a vertical stitching head receiving bar guide.

2. Stitching head (100) according to Claim 1,
**characterized in**
**that** the clincher box (15) and the stitching slide (10) are firmly connected to each other.

3. Stitching device (100) according to Claim 1,
**characterized in**
**that** the first rocker (50, 77) and the second rocker (55) are arranged to swivel about a common swivel point (85) or to be vertically displaceable.

4. Stitching device (100) according to Claim 3,
**characterized in**
**that** the other end of the first rocker (50) is supported in the common swivel point (85) and the second rocker (55) includes at least one cam roller (80) guided in a cam track (75) of a cam disc (76) generating the sequences of movements of the stitching head (30) and being rotatably supported about a centre (78) of rotation, wherein the swivel point (85) is located within the swivelling region of the at least one cam disc (80) as created by the cam track (75).

5. Stitching device (100) according to Claim 4,
**characterized in**
**that** the centre (78) of rotation of the cam disc (76) and the swivel point (85) are located on the same axis.

6. Stitching device (100) according to Claim 1,
**characterized in**
**that** the position of the first rocker (50) and a fulcrum (68) of the second rocker (55) are simultaneously adjustable by means of an actuating means (65, 70).

7. Stitching device (100) according to Claim 6,
**characterized in**
**that** the stitching device (100) comprises a control (90) for automatically generating the adjustment of the first rocker (50, 77) and consequently also the adjustment of the second rocker (55) by means of the actuating means (65, 70) as a function of the product thickness of the stack (2) of signatures (1).

## Revendications

1. Dispositif de piquage (100) pour la fabrication de produits imprimés en particulier dans une encarteuse-piqueuse, le dispositif de piquage (100) comprenant un chariot de piquage (10) ainsi qu'au moins une tète de piquage (30) pour former et insérer une agrafe dans une pile (2) de brochures (1), ainsi qu'un boîtier rabatteur (15) pour fermer l'agrafe tirée à travers les brochures (1), le dispositif de piquage (100) présentant des moyens de réglage (45, 50, 55, 56, 65, 66, 70, 77), pour déplacer verticalement la tête de piquage (30) afin d'adapter le dispositif de piquage (100) à l'épaisseur de la pile (2) de brochures (1),
les moyens de réglage (45, 50, 55, 56, 65, 66, 70, 77) comprenant un premier bras oscillant (50, 77) pour le réglage en hauteur de la tête de piquage (30) et un second bras oscillant (55) pour la commande des séquences de déplacement de la tête de piquage (30), en particulier de la formation et de l'insertion de l'agrafe de la tête de piquage dans la pile (2) de brochures (1), le premier bras oscillant (50, 77) et le second bras oscillant (55) étant accouplés entre eux, et le second bras oscillant (55), qui oscille autour d'un point de levier (68), étant logé à une extrémité sur une barre d'entraînement de tête de piquage (60), pour la commande des séquences de déplacements de la tête de piquage (30), en particulier pour la formation et l'introduction de l'agrafe dans la pile (2) de brochures (1), **caractérisé en ce que** le premier bras oscillant (50, 77) est logé pour le réglage en hauteur de la tête de piquage (30) à une extrémité sur une barre de logement (40) de la tête de piquage guidée dans un guide horizontal de la barre de logement de la tête de piquage, le guide horizontal de la barre de logement de tête de piquage étant guidé dans un guide vertical de barre de logement de la tête de piquage.

2. Dispositif de piquage (100) selon la revendication 1, **caractérisé en ce que** le boîtier rabatteur (15) et le chariot de piquage (10) sont reliés de manière solidaire l'un à l'autre.

3. Dispositif de piquage (100) selon la revendication 1, **caractérisé en ce que** le premier bras oscillant (50, 77) et le second bras oscillant (55) sont disposés pivotants ou coulissants verticalement autour d'un point commun (85).

4. Dispositif de piquage (100) selon la revendication 1, **caractérisé en ce que** le premier bras oscillant (50) est logé à l'autre extrémité dans le premier point pivotant commun (85) et le second bras oscillant (55) présente au moins un galet de came (80) qui est guidé dans une courbe de came (75) d'un disque à came (76) logé rotatif autour d'un point de rotation (78) ce qui permet de générer les séquences de mouvement de la tête de piquage (30), le point de pivotement (85) se trouvant à l'intérieur de la zone de pivotement générée par la courbe de came (75) d'au moins un galet de came (80).

5. Dispositif de piquage (100) selon la revendication 4, **caractérisé en ce que** le point de rotation (78) du disque à came (76) et le point de pivotement (85) se trouvent sur le même axe.

6. Dispositif de piquage (100) selon la revendication 1, **caractérisé en ce que** la position du premier bras oscillant (50) et en même temps un point de levier (68) du second bras oscillant (55) sont réglables au moyen d'un moyen de réglage (65, 70).

7. Dispositif de réglage (100) selon la revendication 6, **caractérisé en ce que** le dispositif de piquage (100) comprend une commande (90), qui permet le réglage du premier bras pivotant (50, 77) et ainsi du second bras pivotant (55) automatiquement au moyen du moyen de réglage (65, 70) en fonction de l'épaisseur de produit de la pile (2) de brochures (1).
